# EUROPÄISCHE PATENTSCHRIFT

(11) **EP 2 584 134 B1**
(45) Veröffentlichungstag und Bekanntmachung des Hinweises auf die Patenterteilung: **08.04.2015**
(21) Anmeldenummer: 12156743.2
(22) Anmeldetag: 23.02.2012
(51) Int. Cl.: E06B 1/62, E04B 1/68

(54) **Verfahren zur Abdichtung bei der Fenstersanierung**
Method for producing a seal in window renovation
Procédé d'étanchéification lors d'une rénovation de fenêtres

(30) Priorität: 19.10.2011 EP 11185762
(43) Veröffentlichungstag der Anmeldung: 24.04.2013
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 2 333 177
- DE-U1-202005 013 196

## Beschreibung

Die Erfindung betrifft ein Verfahren zur Abdichtung bei der Fenstersanierung.

Üblicherweise werden bei der Fenstersanierung zunächst die alten Fensterrahmen aus dem Mauerwerk entfernt, z.B. mittels einer geeigneten Fensterfugensäge. Dabei wird sowohl der Innenputz als auch der Außenputz entlang einer geraden, scharf definierten Kante vom alten Fensterrahmen getrennt und anschließend entnommen. Dadurch hinterlässt das alte demontierte Fenster zwischen Innenputz und Außenputz eine umlaufende kanalförmige Ausnehmung, die sich bis zum Rohmauerwerk oder sogar in dieses hinein erstreckt. Derartige Ausnehmungen sind unterschiedlich tief, in der Regel zwischen 10 mm und 100 mm.

Üblicherweise besitzen moderne Fensterrahmen eine größere Breite als alte Fensterrahmen, sodass beim Einbau der neuen Fenster der Fensterrahmen nicht mehr in die Ausnehmung eingesetzt wird, sondern außerhalb der Ausnehmung verbleibt. Die umlaufende Ausnehmung muss im eingebauten Zustand des neuen Fensters mit einem Dichtungs- und Isoliermaterial gefüllt sein, so dass der Raum zwischen dem Boden der Ausnehmung und dem neuen Fensterrahmen im Sinne einer guten Gebäudeisolierung entsprechend den allgemein anerkannten Regeln der Technik abgedichtet ist.

Zur Abdichtung der Ausnehmung dienen dabei bislang beispielsweise eingespritzte Polyurethanortschäume oder Mineralfaserdämmstoffe. Ebenso kommt die Anwendung von Dichtbändern aus Weichschaum in Frage.

Bei letzterer Option wurden bislang Weichschaum-Dichtbänder in vorteilhaften Ausführungsformen direkt am neuen Fensterrahmen angebracht. So ist beispielsweise aus DE 10 2008 025 019 A1 ein mit einem Weichschaum-Dichtband ausgestatteter Fensterrahmen bekannt. Das Dichtband lässt sich zwischen zwei winkelförmigen Enden zweier Randprofilleisten des Fensterrahmens fixieren, indem eine biegesteife Schicht, auf der der Weichschaumstoff angeordnet ist, in den Zwischenraum zwischen den Profilleisten eingebracht wird und durch die winkelförmigen Enden gegen ein Herausrutschen gesichert wird. Durch Zerstörung der biegesteifen Schicht wird der Schaumstoff schließlich zur Expansion freigegeben und dichtet damit den Fensterrahmen in Richtung des Mauerwerks ab. Bei der zuvor genannten Fenstersanierung ist die biegesteife Schicht allerdings in der gewünschten Einbauposition des neuen Fensterrahmens nur schwer zugänglich, und außerdem kann eine vollständige Abdichtung der Ausnehmung mit dem Weichschaumband nicht überprüft werden. Mit anderen Worten ist die hier beschriebene Kombination von Fensterrahmen mit bereits daran vormontiertem Dichtband für die oben beschriebene Fenstersanierung nicht optimal geeignet.

Ähnliches gilt für Kombinationen von Fensterrahmen mit daran vormontierten Dichtbändern gemäß EP 2 333 177 A1 oder EP 2 336 442 A1. In diesen beiden Dokumenten weist das Dichtband wiederum eine Schicht aus Weichschaum und eine biegesteife Schicht auf. Hier muss die biegesteife Schicht zur Freigabe des Weichschaums nicht zerstört werden, und der Weichschaum ist auf der dem Mauerwerk zugewandten Seite der biegesteifen Schicht angeordnet. Die biegesteife Schicht ist schließlich mittels verschiedener Befestigungsmechanismen in Profilkanälen des Fensterrahmens vormontiert

Ein weiterer Fensterrahmen, mit daran montiertem Dichtband ist aus DE 20 2005 013 196 U1 bekannt, welcher alle Merkmale des Oberbegriffs von Anspruch 1 offenbart.

Der vorliegenden Erfindung liegt die Aufgabe zugrunde, ein Verfahren zur Abdichtung bei der Fenstersanierung zu schaffen, mit dem die Abdichtung des neuen Fensterrahmens im Mauerwerk auf effiziente und sichere Weise gewährleistet werden kann und das gleichzeitig auf einfache Weise vom Handwerker durchgeführt werden kann.

Diese Aufgabe wird durch die Merkmale des Anspruchs 1 gelöst.

Erfindungsgemäß umfasst das Verfahren zur Abdichtung bei der Fenstersanierung folgende Schritte:
- Bereitstellen eines Dichtbands, das eine erste Schicht aus weichem, sich nach Kompression zurückstellenden Schaumstoff und eine zweite Schicht aus einem biegesteifen Material aufweist, die miteinander verbunden sind;
- Einfügen des Dichtbands in eine kanalförmige Ausnehmung eines Mauerwerks, die von einem Boden und zwei Seitenwänden begrenzt ist und einen offenen Zugangsabschnitt aufweist, wobei die zweite Schicht des Dichtbands näher zum Boden der Ausnehmung angeordnet wird als die erste Schicht, und wobei die erste Schicht des Dichtbands im eingefügten Zustand zumindest teilkomprimiert ist;
- Befestigen der zweiten Schicht des Dichtbands in der Ausnehmung in einer vorbestimmten Entfernung vom offenen Zugangsabschnitt; und
- Einsetzen eines Fensterrahmens gegenüber dem offenen Zugangsabschnitt der mit dem Dichtband ausgestatteten Ausnehmung; woraufhin sich die erste Schicht des Dichtbands bis zur Anlage am Fensterrahmen ausdehnt.

Mit einem solchen Verfahren kann eine vollständige und sichere Abdichtung der zwischen neuem Fensterrahmen und altem Mauerwerk entstehenden Fuge gewährleistet werden. Es wird ein zweistufiger Prozess geschaffen, gemäß dem zunächst die kanalförmige Ausnehmung im Mauerwerk mit einem Dichtband versehen wird, das beim Einbau im teilkomprimierten Zustand vorliegt und erst nach dem Einsetzen des Fensterrahmens sich gegen diesen ausdehnt. Außerdem wird durch die vorbestimmte Entfernung der zweiten Schicht vom offenen Zugangsabschnitt und somit auch vom einzusetzenden Fensterrahmen eine feste Abdichttiefe definiert, die von der ersten Schicht überbrückt werden soll.

Die Klemmfunktion und Handhabung des Dichtbands werden weiterhin dadurch verbessert, dass die zweite Schicht des Dichtbands aus einem biegesteifen Schaumstoff gebildet ist.

Vorzugsweise wird die zweite Schicht des Dichtbands an den Seitenwänden der Ausnehmung verklemmt. Auf diese Weise gelingt es, ohne zusätzliche Hilfsmittel eine sichere Positionierung und Fixierung des Dichtbands in der Ausnehmung zu erzielen.

In einer bevorzugten Ausführungsform weist die zweite Schicht des Dichtbands zwei Sollknickstellen zur Definition von zwei seitlichen Klemmabschnitten auf. Dadurch wird unabhängig von der Form und Oberflächenbeschaffenheit der Seitenwände der Ausnehmung eine besonders sichere Klemmung des Dichtbands in der Ausnehmung gewährleistet.

Die Klemmung des Dichtbands in der Ausnehmung erfolgt noch breitflächiger, wenn die zweiseitigen Klemmabschnitte beim Einfügen des Dichtbands in die Ausnehmung in Richtung des offenen Zugangsabschnitts in entgegengesetzter Richtung umklappen. Somit können Ausnehmungen unterschiedlicher Breite mit demselben Dichtband abgedichtet werden, da die umklappenden Klemmabschnitte für eine Überbrückung variabler Ausnehmungsbreiten geeignet sind.

Alternativ oder ergänzend zur Verklemmung der zweiten Schicht des Dichtbands an den Seitenwänden der Ausnehmung kann die zweite Schicht des Dichtbands auch an den Seitenwänden der Ausnehmung verklebt werden. Hierzu kann ein Klebstoff auf den Seitenflanken der zweiten Schicht, die mit den Seitenwänden der Ausnehmung in Kontakt gelangen, angeordnet sein. Ebenso kann ein Klebstoff an den Seitenwänden oder bestimmten Abschnitten der Seitenwände der Ausnehmung aufgebracht sein. Auch eine Kombination dieser beiden Aufbringungsmöglichkeiten ist denkbar.

Zur Verbesserung der Handhabung sind die erste Schicht und die zweite Schicht des Dichtbands vorzugsweise fest miteinander verhaftet.

In einer bevorzugten Ausgestaltung ist die erste Schicht des Dichtbands mit einem klebrigen Imprägnat versehen, das die Rückstellung der ersten Schicht nach Kompression verzögert. Auf diese Weise wird die Ausdehnung der ersten Schicht nach dem Einsetzen des Dichtbands in die Ausnehmung ohne zusätzliche Hilfsmittel und komplikationslos zumindest solange verzögert, bis der Fensterrahmen eingesetzt ist.

Alternativ oder ergänzend kann die erste Schicht des Dichtbands auch zumindest teilweise von einer folienhaften Umhüllung umgeben sein, die die erste Schicht im eingefügten Zustand zumindest teilkomprimiert hält, wobei nach dem Einsetzen des Fensterrahmens die Umhüllung geöffnet oder entfernt wird. Auf diese Weise können auch schneller expandierende Schaumstoffe als Material der ersten Schicht verwendet werden, ohne dass Handhabungsprobleme für den Handwerker entstehen.

Die vorbestimmte Entfernung der zweiten Schicht des Dichtbands vom offenen Zugangsabschnitt der Ausnehmung beträgt vorzugsweise 2 bis 20 mm, mehr bevorzugt 5 bis 10 mm. Da der Fensterrahmen in der Regel nicht deutlich mehr als 5 bis 10 mm von dem offenen Zugangsabschnitt der Ausnehmung entfernt angeordnet wird, um möglichst wenig Fensterfläche zu verlieren, verbleibt somit eine fest definierte Abdichttiefe zwischen der zweiten Schicht des Dichtbands und dem Fensterrahmen, die von der ersten Schicht des Dichtbands überbrückt werden muss. Diese Abdichttiefe kann mit herkömmlichen Weichschaummaterialien ohne Weiteres unter Einhaltung der einschlägigen Normen hinsichtlich Schlagregen- und Luftdichtigkeit abgedichtet werden. Hingegen muss in dem Zwischenraum zwischen zweiter Schicht des Dichtbands und Boden der Ausnehmung lediglich für eine Wärmedämmung gesorgt sein. Dies kann durch Einsatz eines geeigneten Dämmmittels oder auch nur mit Hilfe der im Zwischenraum enthaltenen Luft geschehen. Bei der Auswahl der geeigneten Wärmedämmung spielt die Größe des Zwischenraums eine wichtige Rolle.

In einer komplexeren Ausführungsform kann das Dichtband eine dritte Schicht aus weichem, sich nach Kompression zurückstellenden Schaumstoff aufweisen, die an der der ersten Schicht gegenüberliegenden Seite der zweiten Schicht mit der zweiten Schicht des Dichtbands verbunden ist und nach dem Einfügen des Dichtbands in die Ausnehmung im Zwischenraum zwischen der zweiten Schicht des Dichtbands und dem Boden der Ausnehmung angeordnet ist. Im eingefügten Zustand ist diese dritte Schicht vorzugsweise zumindest teilkomprimiert und dehnt sich nach dem Einfügen des Dichtbands in die Ausnehmung in Richtung des Bodens der Ausnehmung aus. Diese Ausführungsform ist besonders für große Zwischenräume zwischen dem Boden der Ausnehmung und der zweiten Schicht des Dichtbands geeignet. In diesem Fall entfällt die Notwendigkeit der Einbringung eines zusätzlichen Dämmmittels in den Zwischenraum.

Falls ein anderes Dämmmittel für den Zwischenraum verwendet wird, ist es vorteilhaft, wenn dieses Dämmmittel vor dem Einfügen des Dichtbands in die Ausnehmung eingefügt wird, so dass es nach dem Einfügen des Dichtbands in die Ausnehmung im Zwischenraum zwischen der zweiten Schicht des Dichtbands und dem Boden der Ausnehmung angeordnet ist. Hierdurch sollen auch bei großen Zwischenräumen zwischen der zweiten Schicht des Dichtbands und dem Boden der Ausnehmung ungewünschte Konvektionseffekte und Wärmebrücken in diesem Zwischenraum vermieden werden.

Als Material des Dämmmittels kommen beispielsweise ein komprimierbares Weichschaumband oder Polyurethanschaum, der in die Ausnehmung eingespritzt wird, in Frage.

Um auch bei unebener Kontur des Fensterrahmens eine sichere Abdichtung durch eine konturbezogene Anpassung des Weichschaums zu gewährleisten, weist die erste Schicht des Dichtbands in einer speziellen Ausführungsform eine Mehrzahl von dreidimensionalen Schaumstoffsegmenten auf, die durch Einschnitte, welche sich von der der zweiten Schicht des Dichtbands abgewandten Oberseite aus in die erste Schicht des Dichtbands erstrecken, voneinander getrennt sind, wobei sich die Schaumstoffsegmente im expandierten Zustand der ersten Schicht über mindestens 50 % ihrer Höhe, vorzugsweise mindestens 60% ihrer Höhe mehr bevorzugt mindestens 70 % ihrer Höhe, noch mehr bevorzugt mindestens 90% ihrer Höhe erstrecken.

Zur Vereinfachung der Herstellung und zur Bildung von gleichmäßigen Schaumstoffsegmenten erstreckt sich dabei vorzugsweise eine Mehrzahl von Einschnitten im Wesentlichen parallel zu den Seitenwänden der Ausnehmung, und eine andere Mehrzahl von Einschnitten im Wesentlichen senkrecht zu den Seitenwänden der Ausnehmung, so dass die Schaumstoffsegmente eine rechteckige Grundform aufweisen. Alternativ können sich die Einschnitte schräg zu den Seitenwänden der Ausnehmung erstrecken, so dass die Schaumstoffsegmente eine rautenförmige Grundform aufweisen. Auch andere geometrische Formen sind denkbar, ebenso die Verwendung von Noppenschaum.

Weitere Merkmale und Vorteile der vorliegenden Erfindung ergeben sich aus der nachfolgenden Beschreibung unter Bezugnahme auf die Zeichnungen
- Fig. 1: ist eine Querschnittsansicht einer kanalförmigen Ausnehmung in einem Mauerwerk eines Gebäudes;
- Fig. 2a-2c: sind Querschnittsansichten des Mauerwerks aus Fig. 1, mit denen die aufeinanderfolgenden Schritte des Abdichtens bei der Fenstersanierung gemäß einer ersten Ausführungsform der Erfindung dargestellt sind;
- Fig. 3: ist eine schematische Perspektivansicht des in Fig. 2a bis 2c verwendeten Dichtbands;
- Fig. 4: ist eine schematische Perspektivansicht einer alternativen Ausführungsform des Dichtbands;
- Fig. 5: ist eine Querschnittsansicht des Mauerwerks aus Fig. 1 mit eingesetztem Fensterrahmen und dem Dichtband aus Fig. 4;
- Fig. 6: ist eine Querschnittsansicht des Mauerwerks aus Fig. 1 mit eingesetztem Fensterrahmen und einem weiteren alternativen Dichtband;
- Fig. 7: ist eine Querschnittsansicht des Mauerwerks aus Fig. 1 mit einem eingefügten Dichtband gemäß einer weiteren alternativen Ausgestaltung;
- Fig. 8: ist eine Querschnittsansicht des Mauerwerks aus Fig. 1 mit einem eingefügten Dichtband gemäß einer weiteren alternativen Ausgestaltung; und
- Fig. 9: ist eine Querschnittsansicht des Mauerwerks aus Fig. 1 mit einem eingefügten Dichtband gemäß einer weiteren alternativen Ausgestaltung.

In Fig. 1 ist ein Mauerwerk 2 eines Gebäudes dargestellt, in dem sich eine Ausnehmung 4 befindet. Das Mauerwerk 2 ist im dargestellten Beispielsfall aus einem Rohmauerwerk 6 und darauf angebrachtem Putz 8 gebildet. Die Ausnehmung 4 ist kanalförmig gestaltet und weist einen Boden 10, zwei Seitenwände 12 und einen nach außen hin offenen Zugangsabschnitt 14 auf.

Üblicherweise entstehen derartige Ausnehmungen 4 im Mauerwerk 2 beim Fensteraustausch, indem alte Fensterrahmen mit Fensterfugensägen aus dem Mauerwerk 2 herausgeschnitten und entfernt werden. Bei Verwendung von vorgenannten Sägen sind die Seitenwände 12 der entstehenden Ausnehmung 4 in der Regel relativ glatt, während der Boden 10 der Ausnehmung 4 erhebliche Unebenheiten aufweisen kann. Es versteht sich von selbst, dass die Ausnehmung 4 umlaufend ausgebildet ist und die in Fig. 1 dargestellte Querschnittsansicht lediglich eine von in der Regel bis zu vier Seiten der Fensteröffnung im Mauerwerk 2 darstellt.

Ebenso kann das Mauerwerk 2 auf der einen Seite der Ausnehmung 4 höhenversetzt zum Mauerwerk 2 auf der anderen Seite der Ausnehmung 4 sein (nicht dargestellt) und so z.B. einen Außenanschlag für das Fenster bilden.

Nunmehr wird ein Dichtband 16 in die Ausnehmung eingeführt, wie in Fig. 2a dargestellt ist.

Einzelheiten des in Fig. 2a verwendeten Dichtbands 16 werden nun unter Bezugnahme auf Fig. 3 beschrieben. Das Dichtband 16 hat im dargestellten Ausführungsbeispiel einen rechteckigen Querschnitt, es sind aber auch andere Formen denkbar. Grundsätzlich kann das Dichtband 16 sowohl in Streifenform als auch als Dichtbandrolle hergestellt sein.

Das Dichtband 16 besteht aus einer ersten Schicht 18 aus einem weichen Schaumstoff, die im expandierten Zustand eine Dicke von zwischen 5 und 150 mm, vorzugsweise von zwischen 20 und 100 mm, und eine Breite von zwischen 10 und 250 mm, vorzugsweise von zwischen 40 und 100 mm, aufweist.

Die erste Schicht 18 des Dichtbands kann aus jedem beliebigen offenzelligen oder geschlossenzelligen Weichschaumstoff gebildet sein, z.B. aus Polyurethan oder Polyethylen, der sich nach Kompression zurückstellt. Der Schaumstoff kann zur Verzögerung der Rückstellung nach Kompression imprägniert sein. Das Raumgewicht derartiger Weichschaumstoffe liegt in der Regel zwischen 20 und 200 kg/m³.

In Anpassung an den gewünschten Einsatzzweck erstreckt sich das Dichtband 16 in seiner Längsrichtung (Pfeil B) weiter als in seiner Querrichtung (Pfeil A), welche gleichzeitig die Funktionsrichtung des Dichtbands 16 darstellt und zwischen den beiden Seitenflächen 22 der ersten Schicht 18 verläuft. In der Praxis ist die erste Schicht 18 des Dichtbands meist so vorkomprimiert, dass sie beim Entspannen vorzugsweise bis auf etwa das Fünf- bis Zehnfache ihrer im vorkomprimierten Zustand eingenommenen Dicke expandieren kann, wovon aber häufig nur etwa die Hälfte ausgenutzt wird, um eine sichere Anlage an dem Fensterrahmen 24 (Fig. 2c) zu gewährleisten. Die Komprimierungs- und Entspannungsrichtung ist durch Pfeil C gekennzeichnet.

An einer Unterseite der ersten Schicht 18 des Dichtbands ist eine dünnere zweite, biegesteife Schicht 20 des Dichtbands angeordnet. Die zweite Schicht 20 ist mit der ersten Schicht 18 vorzugsweise mittels Verklebung oder Laminierung verhaftet. Die Dicke der zweiten Schicht 20 beträgt zwischen 1 und 10 mm, vorzugsweise zwischen 2 und 5 mm.

Als Material der zweiten Schicht 20 ist vorzugsweise ein Schaumstoff vorgesehen, der eine höhere, bevorzugt deutlich höhere Biegefestigkeit aufweist als der Weichschaum der ersten Schicht 18. Für den biegesteifen Schaumstoff der zweiten Schicht 20 kommen also z.B. Kunststoffe aus geschäumtem Polyethylen oder Polypropylen in Frage.

Das Material der zweiten Schicht 20 kann ansonsten auch ein biegesteifer Stoff, ein Vlies oder ein Gitternetz sein. Auch Leisten aus Kunststoff sind denkbar, oder ein anderes Material, das für den genannten Einsatzzweck geeignet ist. Auch Kombinationen der oben genannten Materialien sind möglich.

Die zweite Schicht 20 hat generell eine Biegefestigkeit von mehr als 200 kPa, bevorzugt mehr als 250 kPa. In einer bevorzugten Ausführungsform hat die zweite Schicht 20 eine Biegefestigkeit von mehr als 300 kPa, bevorzugt mehr als 400 kPa, auf. In einer besonders bevorzugten Ausführungsform hat die zweite Schicht 20 eine Biegefestigkeit von mehr als 500 kPa, bevorzugt mehr als 1.000 kPa, und mehr bevorzugt mehr als 2.000 kPa. Gleichzeitig muss das Material der zweiten Schicht 20 elastisch genug sein, dass es während des erfindungsgemäßen Einsatzes nicht bricht. Eine Obergrenze für die Biegefestigkeit liegt daher z. B. bei 10.000 kPa.

Das Schaumstoffmaterial der ersten Schicht 18 hingegen weist eine Biegefestigkeit von weniger als 150 kPa, bevorzugt weniger als 125 kPa, mehr bevorzugt weniger als 100 kPa auf, in jedem Fall aber mehr als 0 kPa.

Die Biegefestigkeit des Materials der zweiten Schicht 20 bzw. der ersten Schicht 18 wird dabei in Anlehnung an die Norm ISO 1209-2, dritte Ausgabe aus dem Jahr 2007, bestimmt. Diese internationale Norm wird üblicherweise zum Messen der Biegefestigkeit von Kunststoffen verwendet, eignet sich aber in etwas abgewandelter Form auch ausgezeichnet für die Messung der Biegefestigkeit von Schaumstoffen.

Hierbei wird eine gleichmäßig veränderte Kraft in der Mitte zwischen zwei Auflagen senkrecht auf eine Probe aufgebracht und diese somit durchgebogen. Aus der gemessenen Kraft-/Deformationskurve wird die Biegefestigkeit berechnet (siehe Kapitel 3 der ISO 1209-2). Die Testvorrichtung ist in Kapitel 4, Fig. 1 näher dargestellt. Ein Beispiel für das verwendete Prüfgerät ist der Typ BZ2.5/TN1S der Firma Zwick aus Ulm, Deutschland. Als Messdose wird hierbei z.B. der Typ KAP-Z für Kräfte bis 200 N eingesetzt.

Die Auflagen bestehen aus zwei parallelen zylindrischen Auflageelementen, die in derselben horizontalen Ebene angeordnet sind und von denen jedes einen Radius von (15 +/- 1) mm aufweist. Die Länge der Auflageelemente ist größer als die Breite der Proben und beträgt im vorliegenden Fall 80 mm.

Der Abstand L zwischen den Auflageelementen weicht bei der vorliegenden Messung von der ISO 1209-2 ab und ist auf (85 +/- 2) mm festgelegt. Das Kraftübertragungselement besitzt dieselbe Form wie die Auflageelemente. Auch die übrigen in Kapitel 5.1 der ISO 1209-2 angegebenen Größenangaben werden für den speziellen Einsatzzweck der Messung von Schaumstoffen geändert. Jede gemessene Schaumstoffprobe ist ein Quader mit Länge I = (150 +/- 3) mm, Breite b = (40 +/- 2) mm und Dicke d = (3,0 +/- 0,2) mm. Von den unter Kapitel 6 der ISO 1209-2 beschriebenen Testbedingungen wird die erste verwendet, also eine Messung bei (23 +/- 2) °C und (50 +/- 10) % relativer Luftfeuchtigkeit. Entgegen dem in Kapitel 7 der ISO 1209-2 angegebenen Geschwindigkeitswert der Bewegung des Kraftübertragungselements wird dieses lediglich mit (10 +/- 1) mm pro Minute nach unten bewegt. Außerdem wird die Kraft bis zu einer maximalen Durchbiegung des Schaumstoffs von 20 mm gemessen und der im Verlauf der Messung aufgetretene Maximalwert F_{R} der Kraft festgehalten.

Die Berechnung der Biegefestigkeit R (in kPa) ergibt sich gemäß Kapitel 8.1 der ISO 1209-2 somit aus der Formel R = 1,5 F_{R} * L / bd² * 10⁶, wobei F_{R} die maximale angewandte Kraft in kN ist, L der Abstand zwischen den Auflageelementen in mm, b die Breite der Probe in mm und d die Dicke der Probe in mm.

Bei den zuvor vorgegebenen Werten für L, b und d ergeben sich aus der gemessenen Kraft F_{R} für das Material der zweiten Schicht 20 und der ersten Schicht 18 die oben genannten Werte.

Wieder Bezug nehmend auf Fig. 2a wird das Dichtband 16 mit der zweiten Schicht 20 voraus in die kanalförmige Ausnehmung 4 eingeführt. Mit anderen Worten wird die zweite Schicht 20 des Dichtbands näher zum Boden 10 der Ausnehmung 4 angeordnet als die erste Schicht 18. Im eingefügten Zustand ist die erste Schicht 18 des Dichtbands zumindest teilkomprimiert.

Im dargestellten Beispielsfall entspricht die Breite des Dichtbands 16 in etwa der Breite der Ausnehmung 4, es ist aber auch möglich, dass die erste Schicht 18 des Dichtbands 16 eine geringere Breite als die Ausnehmung 4 aufweist, wie weiter unten beschrieben wird. Ebenso ist es denkbar, dass das Dichtband 16 eine in gewissem Rahmen größere Breite als die Ausnehmung 4 aufweist und zum Einfügen in die Ausnehmung 4 auch in Breitenrichtung etwas zusammengedrückt wird. Im dargestellten Beispielsfall ist der Raum zwischen den beiden Seitenwänden 12 der Ausnehmung 4 vollständig durch das Dichtband 16 ausgefüllt.

Die zweite Schicht 20 des Dichtbands muss in jedem Fall eine solche Breite aufweisen und derart gestaltet sein, dass sie sich bei fehlender Fremdeinwirkung an den Seitenwänden 12 der Ausnehmung 4 abstützt und vorzugsweise ohne weitere Hilfsmittel verklemmt. Daher muss die zweite Schicht beim Einbringen des Dichtbands 16 in die Ausnehmung 4 auch aktiv entgegen der Klemmkraft vorwärtsbewegt werden, bis die gewünschte Endposition erreicht ist. Die Entfernung D dieser gewünschten Endposition der zweiten Schicht 20 des an den Seitenwänden 12 der Ausnehmung 4 verklemmten Dichtbands 16 zum offenen Zugangsabschnitt 14 beträgt vorzugsweise 2 bis 20 mm, mehr bevorzugt 5 bis 10 mm. Die Entfernung D zum offenen Zugangsabschnitt 14 soll dabei von der näher am offenen Zugangsabschnitt 14 gelegenen Oberfläche der zweiten Schicht 20 aus gemessen werden. Durch das Einbringen des Dichtbands 16 in die Ausnehmung 4 bis zur gewünschten Endposition wird zwischen dem Boden 10 der Ausnehmung 4 und der zweiten Schicht 20 des Dichtbands 16 außerdem ein Zwischenraum 36 gebildet.

Wie aus Fig. 2b ersichtlich ist, wird nun der neue Fensterrahmen 24 im Bereich der mit dem Dichtband 16 gefüllten Ausnehmung 4, genauer gesagt gegenüber dem offenen Zugangsabschnitt 14 der mit dem Dichtband 16 ausgestatteten Ausnehmung 4, eingesetzt. Da neue Fensterrahmen 24 in der Regel etwas breiter als alte Fensterrahmen sind, steht der neue Fensterrahmen 24 auf beiden Seiten etwas über die Ausnehmung 4 über. Die Erfindung ist jedoch auch dann anwendbar, wenn dies nicht der Fall ist. Der Fensterrahmen 24 wird in der Regel derart eingesetzt, dass an allen Seiten zum Mauerwerk 2 ein geplanter Abstand von mindestens 5 mm eingehalten wird. Der Fensterrahmen 24 wird in der Fensteröffnung ausgerichtet und beispielsweise mittels nicht dargestellter Schrauben im Mauerwerk 2 fixiert.

Nach dem Einsetzen des Fensterrahmens 24 dehnt sich die erste Schicht 18 langsam immer weiter in Richtung des Fensterrahmens 24 aus und legt sich schließlich an den Fensterrahmen 24 an. In diesem endgültigen Einbauzustand besitzt die erste Schicht 18 des Dichtbands immer noch eine gewisse Expansionskraft, so dass eine sichere Abdichtung in Richtung des Fensterrahmens 24 sichergestellt ist. Falls notwendig, können ergänzend an einer oder an beiden Seiten des Dichtbands 16 weitere Dichtelemente 34 oder Dichtstoffe zwischen Fensterrahmen 24 und Mauerwerk 2 eingelegt bzw. eingespritzt werden. Alternativ kann die noch sichtbare Fuge zwischen Mauerwerk 2 und Fensterrahmen 24 mit einer Leiste, z.B. aus Kunststoff, abgedeckt werden.

Die verzögerte Rückstellung der ersten Schicht 18 nach Kompression wird üblicherweise durch ein klebriges Imprägnat hervorgerufen, mit dem der Weichschaumstoff der ersten Schicht 18 getränkt ist. Die erzielten Verzögerungszeiten können im Bereich von wenigen Sekunden bis hin zu einigen Stunden liegen. Somit verbleibt die erste Schicht 18 nach dem Abwickeln des Dichtbands 16 von der Rolle und dem Einsetzen des Dichtbands 16 in die Ausnehmung 4 zumindest für einige Zeit in einem zumindest teilkomprimierten Zustand, bevor der dem Schaumstoff innewohnende Expansionsdruck nach und nach für die Ausdehnung der ersten Schicht 18 sorgt. Währenddessen verbleibt ausreichend viel Zeit zum Einsetzen des Fensterrahmens 24, den die erste Schicht 18 im Funktionszustand abdichten soll. Es ist aber auch möglich, nicht imprägnierte Schaumstoffe als Material der ersten Schicht 18 zu verwenden, wenn diese beispielsweise durch eine aufreißbare Umhüllung zeitweilig an ihrer Expansion gehindert werden, wie unten unter Bezugnahme auf Fig. 9 näher beschrieben wird.

In Fig. 4 ist eine andere Ausführungsform des Dichtbands 16 dargestellt, die für den erfindungsgemäßen Einsatz geeignet ist. Hierbei ist die erste Schicht 18 des Dichtbands nicht wie in Fig. 3 als ein einstückiger Schaumstoffblock ausgestaltet, sondern weist mehrere Schaumstoffsegmente 26 auf. Im vorliegenden Fall sind diese in Reihen und Spalten angeordnet. Die Schaumstoffsegmente 26 werden durch Einschnitte 28 gebildet bzw. sind durch die Einschnitte 28 voneinander getrennt.

Alle Einschnitte 28 erstrecken sich von einer Oberseite 30 aus in die erste Schicht 18 des Dichtbands hinein. Die Einschnitte 28 und damit die Schaumstoffsegmente 26 erstrecken sich im expandierten Zustand der ersten Schicht 18 des Dichtbands über mindestens 50 % ihrer Höhe, bevorzugt bis hin zu mindestens 90 % ihrer Höhe. Dabei kann im Bereich einer Unterseite der ersten Schicht 18 des Dichtbands ein Steg 32 verbleiben, der die Schaumstoffsegmente 26 miteinander verbindet. Dieser Steg 32 ist in Fig. 4 durch eine gepunktete Linie von den Schaumstoffsegmenten 26 getrennt, ist aber in der Realität einstückig mit diesen ausgebildet.

Im vorliegenden Beispielsfall verlaufen die einen Einschnitte 28 im Wesentlichen parallel zu den Seitenflächen 22 der ersten Schicht 18 des Dichtbands und die anderen Einschnitte 28 im Wesentlichen senkrecht zu den Seitenflächen 22 der ersten Schicht 18 des Dichtbands, wodurch sich eine rechteckige Grundform der Schaumstoffsegmente 26 und in Draufsicht ein schachbrettartiges Muster der Schaumstoffsegmente 26 ergibt. Auf diese Weise ist immer eine Mehrzahl von Schaumstoffsegmenten 26, d.h. alle außer den am Rand des Dichtbands 16 gelegenen Schaumstoffsegmenten 26, in Längsrichtung B und in Querrichtung A des Dichtbands 16 jeweils vollständig von anderen Schaumstoffsegmenten 26 umgeben.

Neben der dargestellten Form und Richtung der Einschnitte 28 sind viele andere Ausgestaltungen denkbar. So können die Einschnitte 28 beispielsweise nur in Längsrichtung B des Dichtbands 16 verlaufen, schräg oder zickzackförmig durch das Dichtband 16 verlaufen, ebenso wellenförmig oder auch in beliebiger anderer, vorzugsweise regelmäßiger Ausgestaltung. Dementsprechend kann die Form der einzelnen Schaumstoffsegmente 26 auch von der in Fig. 4 dargestellten Quaderform abweichen. So kann beispielsweise eine rautenförmige Grundform der Schaumstoffsegmente 26 entstehen. Auch können die Einschnitte 28 von oben nach unten schräg verlaufen. Es ist nahezu jede dreidimensionale Ausgestaltung der Schaumstoffsegmente 26 denkbar.

Die Einschnitte 28 sind üblicherweise extrem schmal und durch Verdrängungsschnitte gebildet, durch die beim Schneiden der Einschnitte 28 in den weichen Schaumstoff der ersten Schicht 18 kein Materialverlust auftritt. Ebenso ist es denkbar, die Einschnitte 28 durch Ausstanzen von Schaumstoffmaterial aus der ersten Schicht 18 des Dichtbands herzustellen, falls dies für bestimmte Anwendungsformen vorteilhaft sein sollte. In der Regel ist es aber bevorzugt, die Einschnitte 28 so schmal wie möglich zu gestalten und beim Einbringen der Einschnitte 28 möglichst wenig Material zu verlieren, um die Dichtwirkung des Dichtbands 16 möglichst groß zu belassen.

Die Einschnitte 28 können aber auch über die gesamte Höhe der ersten Schicht 18 des Dichtbands verlaufen, sodass die einzelnen Schaumstoffsegmente 26 lediglich durch die zweite Schicht 20 miteinander verbunden sind.

Die Schaumstoffsegmente 26 können auch voneinander beabstandet angeordnet sein (nicht dargestellt) und sie können auch aus unterschiedlichem Material bestehen. Letzteres kann beispielsweise Vorteile hinsichtlich der unterschiedlichen gewünschten Luftdurchlässigkeit bzw. Dampfdiffusionsdifferenzen im Innenbereich und Außenbereich des Mauerwerks liefern ("innen dichter als außen").

In Fig. 5 ist der gewünschte Funktionszustand des Dichtbands 16 aus Fig. 4 schematisch dargestellt. Dabei ist ersichtlich, wie selbst große Profilunebenheiten des Fensterrahmens 24 vom Dichtband 16 aufgrund der Möglichkeit der unabhängigen Expansion der einzelnen Schaumstoffsegmente 26 ausgeglichen werden können und somit eine sichere Abdichtung und Anlage der Schaumstoffsegmente 26 am Fensterrahmen 24 sichergestellt ist.

Üblicherweise wird, wie in Fig. 2a bis 2c dargestellt, der Zwischenraum 36 zwischen dem Boden 10 der Ausnehmung 4 und der zweiten Schicht 20 des Dichtbands 16 nicht gefüllt, sondern enthält lediglich die darin eingeschlossene Luft, die eine ausreichende Wärmedämmung bewirkt. Bei größeren Zwischenräumen 36 können jedoch ungewünschte Konvektionseffekte und Wärmebrücken innerhalb des Zwischenraums 36 entstehen, die die Wärmedämmung verschlechtern. Daher kann, wie in Fig. 5 dargestellt ist, vor dem Einfügen des Dichtbands 16 in die Ausnehmung 4 ein zusätzliches Dämmmittel 38 in die Ausnehmung 4 eingefügt werden, das nach dem Einfügen des Dichtbands 16 in die Ausnehmung 4 im Zwischenraum 36 zwischen der zweiten Schicht 20 des Dichtbands 16 und dem Boden 10 der Ausnehmung 4 angeordnet ist und diesen zumindest teilweise oder vollständig ausfüllt.

Als Dämmmittel 38 kann beispielsweise ein Polyurethanschaum in die Ausnehmung 4 eingespritzt werden. Ebenso kann Glaswolle als Dämmmittel 38 verwendet werden, oder jedes andere zur Wärmedämmung geeignete Material. Wichtig bei der Auswahl des Dämmmittels 38 ist, dass im Zwischenraum 36 keine Abdichtfunktion hinsichtlich Luftzug oder Schlagregen, sondern lediglich eine ausreichende Wärmedämmung vorliegen muss. Dennoch kann als Dämmmittel 38 auch ein komprimierbares Weichschaumband eingesetzt werden, das in die Ausnehmung 4 eingelegt bzw. eingedrückt wird. Dieses Weichschaumband kann im eingeführten Zustand noch zumindest teilkomprimiert sein. Es ist aber auch möglich, ein vollständig ausgedehntes Weichschaumband beim Einfügen des Dichtbands 16 mit Hilfe der biegesteifen zweiten Schicht 20 in Richtung des Bodens 10 der Ausnehmung 4 zusammenzudrücken.

Fig. 6 zeigt eine weitere Ausführungsform des Dichtbands 16 im gewünschten Funktionszustand. Die in Fig. 6 gezeigte Ausgestaltung des Dichtbands 16 kann mit allen weiteren hier beschriebenen Varianten kombiniert werden kann. In dieser Ausführungsform weist die zweite Schicht 20 des Dichtbands zwei seitlich über die erste Schicht 18 des Dichtbands vorstehende Klemmabschnitte 42 zur Klemmung der zweiten Schicht 20 an den Seitenwänden 12 der Ausnehmung 4 auf. Somit können, wie im Beispiel dargestellt, auch Teilabschnitte eines Fensterrahmens 24 homogen abgedichtet werden, die schmaler sind als die Ausnehmung 4.

Fig. 7 bis 9 zeigen weitere Ausführungsformen des in die Ausnehmung 4 eingeführten Dichtbands 16 im Einbauzustand vor dem Einsetzen des Fensterrahmens 24.

Die in Fig. 7 gezeigte alternative Ausgestaltung des Dichtbands 16 ist wiederum mit allen anderen Varianten kombinierbar. Ergänzend zu der in Fig. 6 dargestellten Ausführungsform des Dichtbands 16 weist das Dichtband 16 hierbei eine dritte Schicht 44 aus weichem Schaumstoff auf, die an der der ersten Schicht 18 gegenüberliegenden Seite der zweiten Schicht 20 mit der zweiten Schicht 20 des Dichtbands verbunden ist, vorzugsweise wiederum mittels Verklebung oder Laminierung.

Diese dritte Schicht 44 ist somit nach dem Einfügen des Dichtbands 16 in die Ausnehmung 4 im Zwischenraum 36 zwischen der zweiten Schicht des Dichtbands 16 und dem Boden 10 der Ausnehmung 4 angeordnet und dient der Wärmedämmung des Zwischenraums 36. Das Vorliegen der dritten Schicht 44 ist insbesondere bei sehr großen Tiefen der Ausnehmung 4 sinnvoll, wenn auf ein zusätzliches Dämmmittel 38 (Fig. 5) verzichtet werden soll.

Im eingefügten Zustand ist die dritte Schicht 44 des Dichtbands zumindest teilkomprimiert und dehnt sich nach Verklemmung des Dichtbands 16 in der Ausnehmung 4 im Zwischenraum 36 zwischen der zweiten Schicht 20 des Dichtbands 16 und dem Boden 10 der Ausnehmung 4 in Richtung des Bodens 10 der Ausnehmung 4 aus. Die verzögerte Rückstellung der dritten Schicht 44 ist dabei ähnlich wie bei der ersten Schicht 18 auf eine Tränkung der dritten Schicht 44 mit einem klebrigen Imprägnat zurückzuführen.

Im vollständig entspannten Zustand kann die dritte Schicht 44 beispielsweise eine Höhe von zwischen 20 mm und 100 mm, vorzugsweise zwischen 30 mm und 70 mm aufweisen. Idealerweise wird die Höhe der dritten Schicht 44 derart ausgewählt, dass die dritte Schicht 44 im Funktionszustand am Boden 10 der Ausnehmung 4 anliegt.

Die in Fig. 8 dargestellte Ausführungsform des Dichtbands 16 entspricht der Ausführungsform aus Fig. 6, wobei die zwei seitlichen Klemmabschnitte 42 durch zwei Sollknickstellen 46 in der zweiten Schicht 20 des Dichtbands 16 definiert werden. Die Sollknickstellen 46 sind dabei vorzugsweise so in die zweite Schicht 20 des Dichtbands 16 eingebracht, dass die zwei seitlichen Klemmabschnitte 42 beim Einfügen des Dichtbands 16 in die Ausnehmung 4 in Richtung des offenen Zugangsabschnitts 14 der Ausnehmung 4 in entgegengesetzter Richtung umklappen. Aufgrund der vorzugsweise vorhandenen Bestrebung des Materials der zweiten Schicht 20, in den ursprünglichen, geradlinigen Zustand zurückzukehren, klemmen sich die beiden Klemmabschnitte 42 noch besser an den Seitenwänden 12 der Ausnehmung 4 fest und erlauben somit eine exakte Positionierung des Dichtbands 16 in der Ausnehmung 4. Auch ein Umklappen der Klemmabschnitte 42 in umgekehrter Richtung, also in Richtung des Bodens 10 der Ausnehmung 4, ist möglich, wenn vor dem Einführen des Dichtbands 16 die Klemmabschnitte 42 manuell in diese Richtung vorgeformt bzw. umgebogen werden.

Die in Fig. 9 dargestellte Ausführungsform des Dichtbands 16 entspricht wiederum der in Fig. 6 dargestellten Ausführungsform, wobei die erste Schicht 18 des Dichtbands 16 zumindest teilweise von einer folienhaften Umhüllung 48 umgeben ist, die die erste Schicht 18 im eingefügten Zustand zumindest teilkomprimiert hält. In der dargestellten Ausführungsform umgibt die Umhüllung 48 drei Seiten der ersten Schicht 18, während an der vierten Seite der ersten Schicht 18, die der zweiten Schicht 20 zugewandt ist, nur zwei Seitenrandabschnitte der Umhüllung 48 angeordnet sind. Die Fixierung dieser Seitenrandabschnitte der Umhüllung 48 erfolgt dabei durch Verklebung mit der ersten Schicht 18 oder mit der zweiten Schicht 20.

Bei Verwendung einer Umhüllung 48 kommen als Material der ersten Schicht 18 auch Weichschaumstoffe in Frage, die keine verzögerten Rückstelleigenschaften aufweisen. Nach dem Einsetzen des Fensterrahmens 24 muss dann lediglich noch die Umhüllung 48 geöffnet oder entfernt werden. Nach dem Entfernen der Umhüllung 48 kann sich die erste Schicht 18 ungehindert in Richtung des Fensterrahmens 24 ausdehnen.

Im dargestellten Beispielsfall ist zur Freigabe der ersten Schicht 18 eine Reißlasche 50 an der Unhüllung 48 vorgesehen. Bei Ziehen an der Reißlasche 50 wird im dargestellten Beispielsfall die Umhüllung 48 vollständig entfernt, da die Verklebung der Seitenrandabschnitte der Umhüllung 48 an der ersten Schicht 18 bzw. der zweiten Schicht 20 der Zugkraft nicht Stand hält.

Die Umhüllung 48 kann auch die gesamte erste Schicht 18 des Dichtbands umgeben. In einem solchen Fall ist es notwendig, dass die Umhüllung 48 zumindest eine Perforationslinie aufweist, die bei Zug an der Reißlasche 50 durchtrennt wird.

Es ist auch möglich, die beiden Seitenrandabschnitte der Umhüllung 48 nicht nach innen umzuklappen, sondern an den beiden außen liegenden Klemmabschnitten 42 der zweiten Schicht 20 zu befestigen. Auch jede andere Form einer zumindest teilweisen Umhüllung kommt in Frage, solange die erste Schicht 18 durch die Umhüllung 48 in teilkomprimiertem Zustand gehalten wird und die Umhüllung 48 geöffnet bzw. entfernt werden kann, nachdem der Fensterrahmen 24 eingesetzt ist.

Das Material der Umhüllung 48 kann ein Folienmaterial, ein Gittergewebe, Papier oder anderes Material sein, das für den genannten Einsatzzweck geeignet ist. Außerdem sind auch laminierte Folien verwendbar, die aus einer Kunststofffolie bestehen, die mit einem Trägermaterial (z.B. Vlies) laminiert ist, oder gewebeverstärkte Folien. All diese Materialien sind mit dem Ausdruck "folienhaft" umschrieben. Auch Kombinationen dieser Materialien sind möglich. Bevorzugt ist allerdings eine thermoplastische Folie oder eine Schrumpffolie, welche sich unter Wärmeeinfluss zusammenzieht.

Es existieren neben den genannten Möglichkeiten noch weitere Ausgestaltungen des Dichtbands 16.

Beispielsweise kann die zweite Schicht 20 am Rand eine längsseitige Profilierung aufweisen, etwa in Wellenform, in Zickzack-Form oder in anderen geometrischen Formen.

Außerdem kann das Dichtband noch weitere als die genannten Schichten aufweisen.

In allen bisherigen Ausführungsformen wurde die Befestigung der zweiten Schicht 20 des Dichtbands 16 an den Seitenwänden 12 der Ausnehmung 4 ausschließlich durch Verklemmung erzielt. Allerdings ist es alternativ auch möglich, die Befestigung der zweiten Schicht 20 an den Seitenwänden 12 der Ausnehmung 4 durch Verklebung zu erzielen. Hierzu kann beispielsweise ein geeigneter Klebstoff an den Seitenwänden 12 der Ausnehmung 4 oder auch nur an vorbestimmten Abschnitten der Seitenwände 12 der Ausnehmung 4 vor dem Einfügen des Dichtbands 16 in die Ausnehmung 4 angebracht werden.

Ebenso ist es denkbar, dass die Seitenflanken oder andere Abschnitte der zweiten Schicht 20 des Dichtbands 16, welche in Kontakt mit den Seitenwänden 12 der Ausnehmung 4 gelangen, mit einem klebenden Material ausgestattet sind, beispielsweise mit einem Butylklebeband oder mit einer Selbstklebeschicht. Die Selbstklebeschicht kann beispielsweise auch auf der dem Boden 10 der Ausnehmung 4 zugewandten Seite der zweiten Schicht 20 vollflächig oder in Teilabschnitten angebracht sein. Die Selbstklebeschicht kann dabei mit einem Abdeckpapier bedeckt sein. Die Anordnung der Selbstklebeschicht an dieser Stelle ist vor allem dann vorteilhaft, wenn durch das Umklappen der Klemmabschnitte 42 der zweiten Schicht 20 die mit der Selbstklebeschicht versehenen Stellen den Seitenwänden 12 der Ausnehmung 4 zugewandt sind. Es ist auch denkbar, seitlich über die zweite Schicht 20 vorstehende Klebebänder zu verwenden, oder Klebebänder, die von der Unterseite der zweiten Schicht 20 zur Oberseite der zweiten Schicht 20 in Form einer die Seitenflanke der zweiten Schicht 20 bedeckenden oder darüber hinausstehenden Schlaufe verlaufen. Viele andere Ausgestaltungen sind denkbar.

Auch eine Kombination der Aufbringung eines Klebstoffs sowohl auf Abschnitte oder Seitenflanken der zweiten Schicht 20 als auch auf die Seitenwände 12 der Ausnehmung 4 ist denkbar.

Grundsätzlich kann die Verklebung alleine oder vorzugsweise gemeinsam mit dem Effekt der Verklemmung für eine sichere Befestigung des Dichtbands 16 in der Ausnehmung 4 sorgen.

## Patentansprüche

1. Verfahren zur Abdichtung bei der Fenstersanierung mit folgenden Schritten:
- Bereitstellen eines Dichtbands (16), das eine erste Schicht (18) aus weichem, sich nach Kompression zurückstellenden Schaumstoff und eine zweite Schicht (20) aus einem biegesteifen Material aufweist, die miteinander verbunden sind;
- gekennzeichnet durch Einfügen des Dichtbands (16) in eine kanalförmige Ausnehmung (4) eines Mauerwerks (2), die von einem Boden (10) und zwei Seitenwänden (12) begrenzt ist und einen offenen Zugangsabschnitt (14) aufweist, wobei die zweite Schicht (20) des Dichtbands (16) näher zum Boden (10) der Ausnehmung (4) angeordnet wird als die erste Schicht (18), und wobei die erste Schicht (18) des Dichtbands (16) im eingefügten Zustand zumindest teilkomprimiert ist;
- weiterhin gekennzeichnet durch Befestigen der zweiten Schicht (20) des Dichtbands (16) in der Ausnehmung (4) in einer vorbestimmten Entfernung (D) vom offenen Zugangsabschnitt (14); und weiterhin gekennzeichnet durch Einsetzen eines Fensterrahmens (24) gegenüber dem offenen Zugangsabschnitt (14) der mit dem Dichtband (16) ausgestatteten Ausnehmung (4); woraufhin sich die erste Schicht (18) des Dichtbands (16) bis zur Anlage am Fensterrahmen (24) ausdehnt.

2. Verfahren nach Anspruch 1, **dadurch gekennzeichnet, dass** die zweite Schicht (20) des Dichtbands (16) aus einem biegesteifen Schaumstoff gebildet ist.

3. Verfahren nach Anspruch 1 oder 2, **dadurch gekennzeichnet, dass** die zweite Schicht (20) des Dichtbands (16) an den Seitenwänden (12) der Ausnehmung (4) verklemmt wird.

4. Verfahren nach Anspruch 3, **dadurch gekennzeichnet, dass** die zweite Schicht (20) des Dichtbands (16) zwei Sollknickstellen (46) zur Definition von zwei seitlichen Klemmabschnitten (42) aufweist.

5. Verfahren nach Anspruch 4, **dadurch gekennzeichnet, dass** die zwei seitlichen Klemmabschnitte (42) beim Einfügen des Dichtbands (16) in die Ausnehmung (4) in Richtung des offenen Zugangsabschnitts (14) in entgegengesetzter Richtung umklappen.

6. Verfahren nach einem der vorangehenden Ansprüche, **dadurch gekennzeichnet, dass** die zweite Schicht (20) des Dichtbands (16) an den Seitenwänden (12) der Ausnehmung (4) verklebt wird.

7. Verfahren nach einem der vorangehenden Ansprüche, **dadurch gekennzeichnet, dass** die erste Schicht (18) und die zweite Schicht (20) des Dichtbands (16) fest miteinander verhaftet sind.

8. Verfahren nach einem der vorangehenden Ansprüche, **dadurch gekennzeichnet, dass** die erste Schicht (18) des Dichtbands (16) mit einem klebrigen Imprägnat versehen ist, das die Rückstellung der ersten Schicht (18) nach Kompression verzögert.

9. Verfahren nach einem der vorangehenden Ansprüche, **dadurch gekennzeichnet, dass** die erste Schicht (18) des Dichtbands (16) zumindest teilweise von einer folienhaften Umhüllung (48) umgeben ist, die die erste Schicht (18) im eingefügten Zustand zumindest teilkomprimiert hält, wobei nach dem Einsetzen des Fensterrahmens (24) die Umhüllung (48) geöffnet oder entfernt wird.

10. Verfahren nach einem der vorangehenden Ansprüche, **dadurch gekennzeichnet, dass** die vorbestimmte Entfernung (D) 2 bis 20 mm, vorzugsweise 5 bis 10 mm, beträgt.

11. Verfahren nach einem der vorangehenden Ansprüche, **dadurch gekennzeichnet, dass** das Dichtband (16) eine dritte Schicht (44) aus weichem, sich nach Kompression zurückstellenden Schaumstoff aufweist, die an der der ersten Schicht (18) gegenüberliegenden Seite der zweiten Schicht (20) mit der zweiten Schicht (20) des Dichtbands (16) verbunden ist und nach dem Einfügen des Dichtbands (16) in die Ausnehmung (4) in einem Zwischenraum (36) zwischen der zweiten Schicht (20) des Dichtbands (16) und dem Boden (10) der Ausnehmung (4) angeordnet ist.

12. Verfahren nach Anspruch 11, **dadurch gekennzeichnet, dass** die dritte Schicht (44) des Dichtbands (16) im eingefügten Zustand zumindest teilkomprimiert ist und nach der Verklemmung des Dichtbands (16) in der Ausnehmung (4) eine Ausdehnung der dritten Schicht (44) des Dichtbands (16) im Zwischenraum (36) zwischen der zweiten Schicht (20) des Dichtbands (16) und dem Boden (10) der Ausnehmung (4) in Richtung des Bodens (10) der Ausnehmung (4) erfolgt.

13. Verfahren nach einem der Ansprüche 1 bis 10, **dadurch gekennzeichnet, dass** vor dem Einfügen des Dichtbands (16) in die Ausnehmung (4) ein Dämmmittel (38) in die Ausnehmung (4) eingefügt wird, das nach dem Einfügen des Dichtbands (16) in die Ausnehmung (4) in einem Zwischenraum (36) zwischen der zweiten Schicht (20) des Dichtbands (16) und dem Boden (10) der Ausnehmung (4) angeordnet ist.

14. Verfahren nach Anspruch 13, **dadurch gekennzeichnet, dass** das Dämmmittel (38) ein komprimierbares Weichschaumband ist.

15. Verfahren nach Anspruch 13, **dadurch gekennzeichnet, dass** das Dämmmittel (38) ein Polyurethanschaum ist, der in die Ausnehmung (4) eingespritzt wird.

## Claims

1. Method of producing a seal in window renovation with the following steps:
providing a sealing tape (16), that comprises a first layer (18) of soft foamed material which recovers after compression and a second layer (20) of a rigid material, which are bonded to each other;
**characterised by**
inserting the sealing tape (16) into a channel-shaped recess (4) of masonry (2), which is defined by a base (10) and two sidewalls (12) and has an open access section (14), wherein the second layer (20) of the sealing tape (16) is arranged closer to the base (10) of the recess (4) than the first layer (18), and wherein the first layer (18) of the sealing tape (16) is at least partially compressed in the inserted state;
further **characterised by**
fastening the second layer (20) of the sealing tape (16) in the recess (4) at a predetermined distance (D) from the open access section (14); and
further **characterised by**
inserting a window frame (24) into the open access section (14) of the recess (4) fitted with the sealing tape (16);
whereupon the first layer (18) of the sealing tape (16) extends until it rests on the window frame (24).

2. Method in accordance with claim 1, **characterised in that** the second layer (20) of the sealing tape (16) is formed from a rigid foamed material.

3. Method in accordance with claim 1 or 2, **characterised in that** the second layer (20) of the sealing tape (16) is clamped against the side walls (12) of the recess (4).

4. Method in accordance with claim 3, **characterised in that** the second layer (20) of the sealing tape (16) has two predetermined bending points (46) for definition of two lateral clamping sections (42).

5. Method in accordance with claim 4, **characterised in that** the two lateral clamping sections (42) unfold in opposite directions in the direction of the open access section (14) during insertion of the sealing tape (16) into the recess (4)

6. Method in accordance with one of the preceding claims, **characterised in that** the second layer (20) of the sealing tape (16) is adhesively bonded to the side walls (12) of the recess (4).

7. Method in accordance with one of the preceding claims, **characterised in that** the first layer (18) and the second layer (20) of the sealing tape (16) are firmly bonded together.

8. Method in accordance with one of the preceding claims, **characterised in that** the first layer (18) of the sealing tape (16) is provided with a sticky impregnate, which delays the recovery of the first layer (18) after compression.

9. Method in accordance with one of the preceding claims, **characterised in that** the first layer (18) of the sealing tape (16) is at least partly enclosed by a film-like sheath (48), which holds the first layer (18) in at least partial compression in the inserted state, wherein the sheath (48) opened or removed after the window frame (24) has been put in place.

10. Method in accordance with one of the preceding claims, **characterised in that** the predetermined distance (D) is 2 to 20 mm, preferably 5 to 10 mm.

11. Method in accordance with one of the preceding claims, **characterised in that** the sealing tape (16) has a third layer (44) of soft foamed material, which recovers after compression, which is bonded to the side of the second layer (20) opposite to the first layer (18) and, after insertion of the sealing tape (16) into the recess (4), is located in an intermediate space (36) between the second layer (20) of the sealing tape (16) and the base (10) of the recess (4).

12. Method in accordance with claim 11, **characterised in that** the third layer (44) of the sealing tape (16) is at least partly compressed when in the inserted state and, after clamping of the sealing tape (16) in the recess (4), an extension of the third layer (44) of the sealing tape (16) takes place in the intermediate space (36) between the second layer (20) of the sealing tape (16) and the base (10) of the recess (4) in in the direction of the base (10) of the recess (4).

13. Method in accordance with one of the claims 1 to 10, **characterised in that**, before insertion of the sealing tape (16) into the recess (4), an insulating material (38) is inserted into the recess (4), that, after insertion of the sealing tape (16) into the recess (4), is disposed in an intermediate space (36) between the second layer (20) of the sealing tape (16) and the base (10) of the recess (4).

14. Method in accordance with claim 13, **characterised in that** the insulating material (38) is a compressible soft foam tape.

15. Method in accordance with claim 13, **characterised in that** the insulating material (38) is a polyurethane foam, which is sprayed into the recess (4).

## Revendications

1. Procédé d'étanchéification lors de la rénovation de fenêtres, comprenant les étapes suivantes :
- fourniture d'une bande d'étanchéité (16) qui présente une première couche (18) en un matériau en mousse souple revenant dans son état initial après compression et une deuxième couche (20) en un matériau rigide en flexion, lesquelles sont reliées l'une à l'autre,
- **caractérisé par**
l'insertion de la bande d'étanchéité (16) dans un évidement (4) présentant une forme de conduit d'une maçonnerie (2), lequel évidement est délimité par un fond (10) et par deux parois latérales (12) et présente une section d'accès (14) ouverte, la deuxième couche (20) de la bande d'étanchéité (16) étant plus proche du fond (10) de l'évidement (4) que la première couche (18), et la première couche (18) de la bande d'étanchéité (16) étant comprimée en partie au moins à l'état inséré ;
- caractérisé en outre par
la fixation de la deuxième couche (20) de la bande d'étanchéité (16) dans l'évidement (4) à une distance d'éloignement (D) prédéterminée de la section d'accès (14) ouverte ; et
caractérisé en outre par
l'installation d'un châssis de fenêtre (24) par rapport à la section d'accès (14) ouverte de l'évidement (4) pourvu de la bande d'étanchéité (16) ;
la première couche (18) de la bande d'étanchéité (16) se dilatant jusqu'à venir en appui contre le châssis de fenêtre (24).

2. Procédé selon la revendication 1, **caractérisé en ce que** la deuxième couche (20) de la bande d'étanchéité (16) est formée d'un matériau en mousse rigide en flexion.

3. Procédé selon la revendication 1 ou 2, **caractérisé en ce que** la deuxième couche (20) de la bande d'étanchéité (16) est bloquée par serrage sur des parois latérales (12) de l'évidement (4).

4. Procédé selon la revendication 3, **caractérisé en ce que** la deuxième couche (20) de la bande d'étanchéité (16) présente deux endroits de pliage théoriques (46) servant à définir deux sections latérales de blocage par serrage (42).

5. Procédé selon la revendication 4, **caractérisé en ce que** les deux sections latérales de blocage par serrage (42) se rabattent dans la direction opposée lors de l'insertion de la bande d'étanchéité (16) dans l'évidement (4) en direction de la section d'accès (14) ouverte.

6. Procédé selon l'une quelconque des revendications précédentes, **caractérisé en ce que** la deuxième couche (20) de la bande d'étanchéité (16) est collée aux parois latérales (12) de l'évidement (4).

7. Procédé selon l'une quelconque des revendications précédentes, **caractérisé en ce que** la première couche (18) et la deuxième couche (20) de la bande d'étanchéité (16) adhèrent l'une à l'autre fixement.

8. Procédé selon l'une quelconque des revendications précédentes, **caractérisé en ce que** la première couche (18) de la bande d'étanchéité (16) est dotée d'un imprégné collant qui retarde le retour à l'état initial de la première couche (18) après compression.

9. Procédé selon l'une quelconque des revendications précédentes, **caractérisé en ce que** la première couche (18) de la bande d'étanchéité (16) est entourée au moins en partie par une enveloppe (48) de type film qui maintient la première couche (18) à l'état inséré, comprimée en partie au moins, l'enveloppe (48) étant ouverte ou retirée après l'introduction du châssis de fenêtre (24).

10. Procédé selon l'une quelconque des revendications précédentes, **caractérisé en ce que** la distance d'éloignement prédéterminée (D) présente une valeur allant de 2 à 20 mm, de préférence allant de 5 à 10 mm.

11. Procédé selon l'une quelconque des revendications précédentes, **caractérisé en ce que** la bande d'étanchéité (16) présente une troisième couche (44) en matériau en mousse souple revenant dans son état initial après compression, laquelle est reliée à la deuxième couche (20) de la bande d'étanchéité (16) du côté de la deuxième couche (20) faisant face à la première couche (18) et qui est disposée, après insertion de la bande d'étanchéité (16) dans l'évidement (4), dans un espace intermédiaire (36) entre la deuxième couche (20) de la bande d'étanchéité (16) et le fond (10) de l'évidement (4).

12. Procédé selon la revendication 11, **caractérisé en ce que** la troisième couche (44) de la bande d'étanchéité (16) est en partie au moins comprimée dans l'état inséré, et **en ce qu'**une dilatation de la troisième couche (44) de la bande d'étanchéité (16) a lieu dans l'espace intermédiaire (36) situé entre la deuxième couche (20) de la bande d'étanchéité (16) et le fond (10) de l'évidement (4) en direction du fond (10) de l'évidement (4) après blocage par serrage de la bande d'étanchéité (16) dans l'évidement (4).

13. Procédé selon l'une quelconque des revendications 1 à 10, **caractérisé en ce qu'**avant l'insertion de la bande d'étanchéité (16) dans l'évidement (4), un moyen isolant (38) est inséré dans l'évidement (4), lequel est disposé, après l'insertion de la bande d'étanchéité (16) dans l'évidement (4), dans un espace intermédiaire (36) entre la deuxième couche (20) de la bande d'étanchéité (16) et le fond (10) de l'évidement (4).

14. Procédé selon la revendication 13, **caractérisé en ce que** le moyen isolant (38) est une bande en mousse souple compressible.

15. Procédé selon la revendication 13, **caractérisé en ce que** le moyen isolant (38) est une mousse de polyuréthane qui est injectée dans l'évidement (4).
